# FASCICULE DE BREVET EUROPEEN

(11) **EP 3 475 164 B1**
(45) Date de publication et mention de la délivrance du brevet: **02.06.2021**
(21) Numéro de dépôt: 17743078.2
(22) Date de dépôt: 16.06.2017
(51) Int. Cl.: B63H 9/061

(54) **ELEMENT DE PROPULSION VELIQUE COMPRENANT UNE VOILE GONFLABLE A PROFIL SYMETRIQUE**
SEGELANTRIEBSELEMENT MIT EINEM AUFBLASBAREN SEGEL MIT EINEM SYMMETRISCHEN PROFIL
SAIL PROPULSION ELEMENT COMPRISING AN INFLATABLE SAIL WITH A SYMMETRICAL PROFILE

(30) Priorité: 22.06.2016 WO PCT/IB2016/053713
(43) Date de publication de la demande: 01.05.2019
(73) Titulaire: De Kalbermatten, Laurent, 1632 Riaz (CH); Kessi, Edouard, 1162 St-Prex (CH)
(72) Inventeur: De Kalbermatten, Laurent, 1632 Riaz (CH); Kessi, Edouard, 1162 St-Prex (CH)
(74) Mandataire: Grosfillier, Philippe
(86) Numéro de dépôt international: PCT/IB2017/053588
(87) Numéro de publication internationale: WO 2017/221117

(56) Documents cités:
- WO-A1-98/00333
- WO-A1-2005/082709
- DE-C- 463 701
- FR-A- 1 464 877
- FR-A1- 2 432 431

## Description

### Domaine de l'invention

La présente invention se situe dans le domaine de la propulsion vélique.

Elle concerne plus précisément une voile gonflable.

### Etat de la technique

L'utilisation d'éléments gonflables pour la propulsion vélique est connue. Voir en particulier les publications brevets suivantes : US 5 931 109, US 5 775 249, US 5 671 690, EP 2 202 144 A1 et FR 3 008 382 A1.

La publication internationale N° WO 98/00333 A1 décrit une embarcation gonflable comprenant une voile autoportante gonflable en matière plastique souple. La voile comprend une première enveloppe externe ayant, à l'état gonflé, la forme d'un solide géométrique de section transversale sensiblement constante.

La publication N° FR 2 432 431 A1 décrit un dispositif pour la propulsion, par la force du vent, de bateaux de toutes dimensions ou de véhicules terrestres comprenant au moins une aile en structure gonflable.

La publication N° FR 1 464 877 A décrit un véhicule propulsé par le vent naturel comportant une voilure gonflée par la pression totale du vent relatif grâce à une manche à air placée au sommet du mât.

Les voiles gonflables de l'état de la technique comportent cependant plusieurs inconvénients. Dans certains cas la voile est seulement gonflée initialement. Dans cette configuration il n'est pas possible de compenser des éventuelles fuites d'air à l'intérieur de la voile. Dans d'autres cas, la voile est gonflée passivement, par introduction d'air (vent) en permanence dans la voile. Cette configuration présente toutefois l'inconvénient de ne pas avoir au départ une voile suffisamment gonflée, surtout lorsque le vent est faible, voire inexistant.

### Description générale de l'invention

L'élément de propulsion vélique selon la présente invention permet de remédier aux problèmes précités.

Il comprend une voile gonflable constituée essentiellement de deux surfaces adjacentes sensiblement étanches et reliées entre elles sur leur pourtour, formant de la sorte entre elles au moins une cavité ; l'élément comprenant en outre un conduit disposé entre l'intérieur et l'extérieur de la cavité et des moyens pour injecter de l'air dans cette dernière ; l'élément se caractérisant par le fait que la voile, une fois gonflée, présente un profil qui reste en permanence symétrique, indépendamment du déplacement de l'élément, de la direction ou de l'intensité du vent.

Selon une variante de l'invention l'élément comprend également des moyens pour retirer de l'air de la cavité, rendant ainsi possible une régulation de la pression à l'intérieure de celle-ci. Ces moyens permettent également de vider l'air qui se trouve dans la cavité, préalablement au rangement de la voile ou si l'on souhaite diminuer la surface de la voile.

Selon une autre variante de l'invention, les surfaces sont rigides.

Les moyens d'injection d'air (p.ex. une turbine) fonctionnent en continu, de sorte à injecter en permanence un flux d'air au travers d'au moins un orifice entre les 2 surfaces adjacentes afin de les écarter l'une de l'autre par gonflage et de les mettre en tension entre des éléments de liaison transversaux multiples conférant à la voilure une fois gonflée sa forme en plan définitive avec dans son épaisseur la forme d'un profil aérodynamique porteur. Avantageusement la pression gérée par les moyens d'injection d'air peut être très faible, typiquement de quelques 100 Pa. Elle ne nécessite donc que très peu d'énergie pour fonctionner.

Le profil ainsi obtenu est sensiblement symétrique, ce qui permet à la voilure d'opérer indifféremment dans les deux sens d'avancement par rapport au vent. La pression générée par les moyens d'injection d'air peut être régulée de façon à être toujours suffisante pour que la voilure acquiert et maintienne sa forme en plan et en épaisseur par vent nul et ou forts et turbulents.

L'invention concerne également un véhicule à propulsion vélique, p.ex. un voilier, comportant une base et un ou plusieurs éléments de propulsion vélique tels que décrits précédemment. A chaque élément de propulsion vélique est associé un mât qui traverse la cavité de l'élément. Dans cette configuration les forces aérodynamiques produites par l'écoulement de l'air autour du profil sont reprises le long du gréement, à un endroit situé au niveau des éléments transversaux, non pas sur l'avant du profil, mais sensiblement au centre de poussée aérodynamique qui est situé sur l'axe de symétrie du profil, sensiblement vers 25 % de son extrémité avant, conférant ainsi à la voilure un comportement sensiblement neutre à toutes les allures de fonctionnement.

De préférence la voile est souple, mais elle peut également être rigide, comme indiqué précédemment.

N'importe quel système d'injection d'air adapté à l'usage recherché peut être utilisé. Il peut p.ex. s'agir d'une turbine alimentée par une batterie. Avantageusement le mât peut se rétracter selon sa longueur (mât télescopique), ce qui permet au véhicule de franchir des obstacles tels que ponts ou réduire la surface vélique par vent fort.

### Description détaillée de l'invention

L'invention est décrite de manière plus détaillée dans ce chapitre, notamment au moyen d'exemples et de figures qui sont brièvement résumées comme suit :
La Figure 1 représente un élément de propulsion vélique selon l'invention, en position de fonctionnement.
La Figure 2 représente l'élément de la figure 1, mais en position de repos.
La Figure 3 représente une vue de face de l'élément de la figure 1.
La Figure 4 représente une vue de dessus de l'élément de la figure 1.
Les Figures 5A à 5D montrent différentes situations de fonctionnement par rapport à la direction du vent.
La Figure 6 illustre une répartition des forces résultantes qui agissent sur la voile pour une incidence du vent donnée qui correspond à la position de la figure 5B
Figure 7 représente un élément de propulsion vélique selon l'invention, avec une surface réduite.

Les références numériques suivantes sont utilisées dans les figures :
- 1.: Voilier
- 2.: Voile
- 3.: Coque
- 4.: Mât
- 5.: Cellule
- 6.: Turbine
- 7.: Axe de symétrie du profil
- 8.: Cavité
- 9.: 1ere surface
- 10.2^{e}: surface
- 11.: Conduit
- 12.: Bôme

L'exemple de la figure 1 représente un voilier 1 comprenant principalement une coque 3, un mât 4 et une voile 2 constituée d'une pluralité de cellules 5 reliées entre elles par des orifices (non-illustré), l'ensemble des cellules 5 formant une cavité unique 8. Une bôme partielle 12 relie le mât 4 à la voile 2. Ses dimensions sont faibles et il n'est pas nécessaire qu'elle soit rigide car contrairement aux bômes de l'état de la technique qui servent également à mettre la voile en tension, sa seule fonction est de rendre plus aisée la rotation de la voile 2 autour du mât 4. En fait, dans le cadre la présente invention, il n'est pas nécessaire de doter le voilier d'une bôme (partielle ou normale).

La voile 2 est gonflée en permanence au moyen d'une turbine 6 disposée dans la partie inférieure de la voile 2. Un conduit 11 relie la turbine avec l'intérieur de la cavité 8.

La figure 2 représente le voilier de la figure 1 mais avec la voile 2 dégonflée. Cette configuration est obtenue consécutivement à l'arrêt de la turbine 6. Le dégonflement peut être accentué si le fonctionnement de la turbine est inversé pour induire un vide à l'intérieur de la cavité 8.

La figure 3 représente une vue de face du voilier de la figure 1.

Il convient de relever que sur les figures 1 à 3 , les surfaces 9,10 formant la voile sont transparentes, de manière à visualiser le mât 4.

La figure 4 fait particulièrement bien ressortir la symétrie du profil de la voile 2.

Sur la figure 5 la direction du vent est représentée par une flèche.

Sur la figure 5A le vent est de face, par rapport à la coque et à la voile ,le bateau est arrêté.

Sur la figure 5B le vent de côté (par rapport à la coque, et légèrement de côté par rapport à la voile). Dans cette configuration il a pour conséquence d'induire une forte poussée vers l'avant, comme indiqué sur la figure 6.

Sur la figure 5C le vent est légèrement de côté, ce qui induit une remontée à allure de prés.

Sur la figure 5D le vent est arrière par rapport à la coque. La voile 2 est orientée de manière à bénéficier d'une force de poussée.

La voile 2 illustrée sur la figure 7 à une surface réduite. Plus précisément, sa partie inférieure est dégonflée. La longueur du mât 4 peut être fixe ou variable. Elle peut p.ex. être réduite au moyen d'un mât télescopique.

Il convient de relever que dans toutes les positions précitées, la voile présente toujours un profil symétrique. Cette configuration offre notamment l'avantage de réduire l'énergie à dépenser pour maintenir la voile selon l'orientation souhaitée.

La pression à l'intérieur de la cavité peut être régulée en permanence.

En l'augmentant, la voile est plus tendue et solide. Cette configuration peut être très utile lors de forts mouvement de houle ou de contrôle du twist de la voile. En la diminuant, le volume de la cavité et la surface de la voile peuvent être réduits.

La présente invention ne se limite bien évidemment pas aux exemples précités mais couvre toute variante comprise dans l'objet des revendications. Ainsi, l'entrée d'air peut être localisée en n'importe quel endroit, p.ex. à travers le mât lorsque ce dernier traverse la cavité. Dans ce cas de figure, le remplissage et le vidange sont réalisés à travers le mât.

## Revendications

1. Elément de propulsion vélique comprenant une voile gonflable (2) constituée essentiellement de deux surfaces adjacentes (9,10) sensiblement étanches et reliées entre elles sur leur pourtour, formant de la sorte entre elles au moins une cavité (8) fermée; l'élément comprenant en outre un conduit (11) disposé entre l'intérieur et l'extérieur de la cavité (8) et des moyens (6) pour injecter de l'air en permanence dans la cavité (8);
de telle sorte que la voile (2), une fois gonflée, présente un profil qui reste en permanence symétrique, indépendamment du déplacement de l'élément, de la direction ou de l'intensité du vent.

2. Elément selon la revendication 1 comprenant des moyens pour retirer de l'air de la cavité (8).

3. Elément selon la revendication 1 ou 2 dans lequel lesdites surfaces adjacentes (9,10) sont rigides.

4. Véhicule à propulsion vélique (1) comprenant un élément selon l'une quelconque des revendications précédentes, une base (3) et un mât (4) rendu solidaire de ladite base (3), **caractérisé par le fait que** le mât (4) est disposé à l'intérieur de la cavité (4).

5. Véhicule à propulsion vélique (1) selon la revendication 4 dans lequel le mât (4) se situe sur l'axe de symétrie du profil (7), à environ 25 % de son extrémité avant.

## Patentansprüche

1. Segelantriebselement mit einem aufblasbaren Segel (2), das im Wesentlichen aus zwei benachbarten Flächen (9, 10) gebildet ist, die im Wesentlichen dicht und um ihren Umfang miteinander verbunden sind, so dass sie zwischen sich mindestens einen geschlossenen Hohlraum (8) bilden; wobei das Element ferner einen zwischen dem Inneren und dem Äußeren des Hohlraums (8) angeordneten Kanal (11) und Mittel (6) zum kontinuierlichen Injizieren von Luft in den Hohlraum (8) umfasst;
so dass das Segel (2) nach dem Aufblasen ein Profil aufweist, das unabhängig von der Bewegung des Elements, der Richtung oder der Windstärke stets symmetrisch bleibt.

2. Element nach Anspruch 1, das Mittel zum Abziehen von Luft aus dem Hohlraum (8) umfasst.

3. Element nach Anspruch 1 oder 2, wobei die benachbarten Flächen (9, 10) starr sind.

4. Fahrzeug (1) mit Segelantrieb, das ein Element nach einem der vorhergehenden Ansprüche, eine Basis (3) und einen fest mit der Basis (3) verbundenen Mast (4) umfasst, **dadurch gekennzeichnet, dass** der Mast (4) in dem Hohlraum (4) angeordnet ist.

5. Fahrzeug (1) mit Segelantrieb nach Anspruch 4, wobei sich der Mast (4) bei ca. 25% von seinem Vorderende auf der Symmetrieachse des Profils (7) befindet.

## Claims

1. Sail propulsion element comprising an inflatable sail (2) composed essentially of two adjacent surfaces (9, 10) that are substantially airtight and linked to one another on their perimeter, thus forming between them at least one closed cavity (8); the element further comprising a duct (11) disposed between the inside and the outside of the cavity (8) and means (6) for injecting air permanently into the cavity (8);
such that the sail (2), once inflated, has a profile which remains permanently symmetrical, independently of the movement of the element, of the direction or of the strength of the wind.

2. Element according to Claim 1, comprising means for removing air from the cavity (8).

3. Element according to Claim 1 or 2, wherein said adjacent surfaces (9, 10) are rigid.

4. Sail propulsion vehicle (1) comprising an element according to any one of the preceding claims, a base (3) and a mast (4) secured to said base (3), **characterized in that** the mast (4) is disposed inside the cavity (4).

5. Sail propulsion vehicle (1) according to Claim 4, wherein the mast (4) is situated on the axis of symmetry of the profile (7) at approximately 25% from its front end.
